# FASCICULE DE BREVET EUROPEEN

(11) **EP 0 543 702 B1**
(45) Date de publication et mention de la délivrance du brevet: **31.01.1996**
(21) Numéro de dépôt: 92403035.6
(22) Date de dépôt: 10.11.1992
(51) Int. Cl.: H01B 7/36

(54) **Dispositif de repérage de câbles ou conduits électriques et son distributeur**
Markierungsvorrichtung für elektrische Kabel oder Kanäle und sein Spender
Electrical cable or duct marking device and its dispenser

(30) Priorité: 18.11.1991 FR 9114178
(43) Date de publication de la demande: 26.05.1993
(73) Titulaire: REALISATIONS J L P, F-94370 Sucy en Brie (FR)
(72) Inventeur: Poingt, Laurent, F-94370 Sucy en Brie (FR)
(74) Mandataire: Robert, Jean-Pierre

(56) Documents cités:
- DE-A- 3 511 290
- DE-A- 3 908 917

## Description

La présente invention concerne un dispositif de repérage de câbles ou conduits destinés à être rapporté sur ces câbles ou conduits de manière simple.

Le repérage des conduits de fluide ou des conducteurs de courant électrique peut s'opérer de plusieurs manières. Il s'agit par exemple d'un marquage direct sur le conducteur, à chacune de ses extrémités. Ce peut être également la mise en place sur le conducteur d'un support du signe de marquage. Ce support est généralement en forme de collier qui vient enserrer le conducteur à repérer. On mentionnera pour illustrer ces dispositifs connus le document DE-A-3200177 qui révèle un collier en forme de clip pouvant être introduit sur un conduit cylindrique et présentant une tablette de support du signe de repérage.

L'inconvénient de ce type de collier réside dans le fait que la certitude de la fixation n'est pas assurée et que le repère peut être facilement perdu. Pour pallier cet inconvénient, on a proposé une liaison par encliquetage des deux branches du collier venant enserrer le conduit ou le câble à repérer. C'est notamment le cas des dispositifs décrits dans les documents EP-A-145 852 et DE-A-35 11 290.

La présente invention entend fournir un dispositif du type de ce dernier document qui soit simple à réaliser, plus sûr à mettre en oeuvre, et pour un encombrement extérieur sensiblement identique, qui présente un support pour les repères de grande surface et de meilleure stabilité. Ce dispositif comporte également des moyens pour améliorer sensiblement sa manipulation depuis le tronçon de bande de laquelle il est un élément séparable jusqu'à sa mise en place sur le fil à identifier.

A cet effet l'invention a donc pour objet un dispositif de repérage de câbles ou conduits constitué par une languette souple dont chacune des extrémités comporte un organe de sa liaison avec l'autre extrémité lorsque la languette est recourbée autour d'un câble et/ou d'un conduit, cette languette comportant une partie centrale formant tablette de support pour un signe de repérage et deux pattes latérales équipées à leur extrémité libre des organes de liaison susdits, la tablette étant reliée à chacune des pattes latérales par une portion de cloison de faible hauteur s'étendant perpendiculairement aux pattes et à la tablette et dont l'épaisseur est inférieure à celle de la tablette qui comporte au moins une nervure sur sa face inférieure, plus étroite que la dimension de la tablette mesurée entre les cloisons de liaison. Chaque cloison de liaison constitue une pseudo-charnière d'articulation des pattes à la tablette qui permet, lorsque l'on replie les pattes l'une contre l'autre pour enserrer entre elles un câble, de ne pas déformer la surface de la tablette qui reste plane et de pouvoir disposer d'une tablette de grande largeur par rapport au diamètre du câble à enserrer sans pour autant nuire à la qualité de la fixation du support de repérage sur ce câble. En outre par le jeu des différences d'épaisseur, la pseudo-articulation est souple. La nervure constitue de manière avantageuse un point d'appui de la tablette sur le conduit enserré qui augmente la friction du dispositif sur le câble enserré et la raideur de la tablette.

Pour permettre l'alignement de plusieurs tablettes consécutives afin de former un signe de repérage complexe à partir de signes simples portés par une tablette, la tablette est décalée par rapport aux cloisons de liaison de sorte qu'une portion de la tablette est en projection au-delà de ces cloisons tandis qu'il existe un évidement égal à cette projection, entre ces cloisons, de l'autre côté de la tablette. Il est donc ainsi possible d'engager la partie en projection d'une des tablettes dans l'évidement de la tablette qui la précède et d'indexer tous les dispositifs les uns par rapport aux autres.

En outre, on préfèrera disposer deux nervures sur la face inférieure de la tablette, la seconde étant placée sous la portion en projection de celle-ci de sorte qu'elle se loge entre les ailes repliées du dispositif adjacent lors d'une mise en continu de ces dispositifs, ce qui permet de mieux garantir encore l'alignement des tablettes et interdire toute rotation de l'une par rapport à l'autre ou la torsion du repère complet formé par l'ensemble des tablettes qui le constituent.

Enfin, les nervures prévues sous les tablettes constituent, lorsque le dispositif de l'invention est en tronçon de bandes d'où il peut être détaché, une denture de crémaillère pour son entraînement par des moyens formant un distributeur qui permet une manipulation et une mise en oeuvre aisée du dispositif de l'invention.

D'autres caractéristiques et avantages ressortiront de la description, donnée ci-après à titre d'exemple d'un mode de réalisation de l'invention.

Il sera fait référence aux dessins annexés dans lesquels :
- la figure 1 est une vue en élévation avec coupe partielle d'un dispositif conforme à l'invention,
- la figure 2 est une vue de dessus suivant F de la figure 1 de ce dispositif,
- la figure 3 est une vue en coupe du dispositif selon l'invention mis en place autour d'un câble électrique,
- la figure 4 est une vue de dessous de plusieurs dispositifs juxtaposés en bande tels qu'ils sortent de leur unité de fabrication par moulage,
- la figure 5 illustre de manière schématique un distributeur possible du dispositif de l'invention,
- la figure 6 est une vue en coupe d'un mode de réalisation des organes d'entraînement de la bande dans le distributeur.

Le dispositif est en forme générale de languette 1 qui comporte à chacune de ses extrémités des moyens 2 et 3 pour relier ces extrémités l'une à l'autre lorsque la languette est repliée sur elle-même. Le moyen 2 consiste en un orifice capable d'accueillir et de retenir par l'un des ses bords l'ergot 3 que porte l'autre extrémité de la languette 1, comme illustré à la figure 3.

Selon l'invention, la languette comporte essentiellement trois parties. Une partie centrale en forme de tablette 4 et deux pattes latérales 5 et 6 portant respectivement les organes de liaison 2 et 3. La tablette centrale 4 est reliée aux pattes 5 et 6 par des petites cloisons 7, 8 perpendiculaires et à la tablette 4 et aux pattes 5 et 6. Par ce moyen de liaison, la tablette 4 se trouve donc dans un plan différent du plan qui contient les pattes 5 et 6 lorsque la languette 1 n'est pas déformée autour d'un câble à repérer. De manière préférée, l'épaisseur e de ces cloisons de liaison 7 et 8 sera inférieure à l'épaisseur E de la tablette 4 et même inférieure à l'épaisseur F de chacune des pattes 5 et 6.

L'intérêt de cette structure de la languette 1 est illustré par la figure 3. Lorsqu'en effet on rapproche les deux pattes 5 et 6 l'une de l'autre autour d'un conduit 9, par exemple un câble ou un fil électrique, les cloisons 7 et 8 jouent un rôle de pseudo articulation. On voit qu'alors dans le mouvement de rapprochement des pattes 5 et 6 l'une vers l'autre on loge leurs racines proches de la tablette 4 sous cette dernière.

Sur la figure 3 on a représenté en trait mixte la position que prendraient ces pattes 5 et 6 s'il n'y avait pas de fil 9 entre elles. On voit que l'écartement de ces pattes est très nettement inférieur à la largeur L de la tablette 4 et que l'on peut enserrer des câbles de diamètre plus petits que cette largeur. En d'autre termes, la largeur de la surface de la tablette 4 qui est celle sur laquelle le signe de repérage sera appliqué, peut conserver une dimension maximale même si le dispositif est destiné à des câbles ou des fils de petit diamètre. Cela qui se traduit par des signes de repérage plus facilement lisibles.

On remarque sur la figure 2 notamment que la tablette 4 dont la largeur est sensiblement égale à la largeur des pattes 5 et 6 à leur racine médiane, est décalée par rapport à l'axe longitudinal de la languette 1. Ce décalage fait que la tablette 4 possède une partie 10 qui est en saillie au-delà des cloisons 7 et 8 ; son bord, opposé à cette partie en saillie 10, définit avec les cloisons 7 et 8 un évidement 11 qui est égal à la partie en saillie 10. Cette disposition permet d'encastrer plusieurs languettes successives les unes derrière les autres en conservant un plan sensiblement commun pour les tablettes 4. Si le repérage des fils demande plusieurs dispositifs unitaires, le fait que les tablettes 4 soient dans un plan commun rend le repérage composite beaucoup plus facilement lisible.

La tablette 4 de chaque languette 1 possède en saillie sur sa face inférieure, deux nervures 12 et 13 qui d'une part forment des raidisseurs de la tablette 4 et d'autre part forment des points d'appui de cette tablette sur le câble 9 que le dispositif est destiné à enserrer. La largeur 1 de ces nervures 12 et 13, mesurée perpendiculairement aux cloisons 7 et 8, est inférieure à la largeur L de la tablette 4 mesurée dans la même direction entre les cloisons 7 et 8, de manière à ne pas entraver le repliement sous cette tablette des racines des pattes 5 et 6 comme illustré à la figure 3, et leur hauteur est supérieure à celle des cloisons 7 et 8 de liaison de la tablette aux pattes.

Avantageusement l'une 12 de ces nervures sera située sous la partie 10 de la tablette en projection au-delà des cloisons 7 et 8. Les deux nervures 12 et 13 permettent de fixer le niveau de la tablette et son orientation par rapport au fil, conduit ou conducteur 9 et la nervure 12 peut se loger entre les ailes repliées du dispositif adjacent rendant ainsi plus aisé l'emboîtage de plusieurs dispositifs successifs et meilleure leur immobilisation relative en rotation autour du fil.

La figure 4 est une vue de dessous partielle d'une bande de dispositif telle qu'elle est issue d'un moule de fabrication, dans laquelle chacun des dispositifs est relié aux dispositifs précédent et suivant par une zone 14 frangible qui relie la partie de tablette 10 en saillie de l'une des languettes à l'évidement 11 de la languette adjacente. Une telle bande est facilement manipulable et peut être imprimée en bloc. Chacun des dispositifs peut alors comporter soit le même numéro pour une bande donnée soit, pour un tronçon de bande, un arrangement de signes particuliers constituant le repère à fixer sur le fil, l'ensemble du dispositif étant détaché du reste de la bande et étant clipé en bloc sur le fil à identifier ou repérer. L'arrangement de signes particuliers n'est pas limité à un signe par tablette mais peut être de toute nature adaptée à la surface du bloc.

Afin de permettre la production d'une bande continue de longueur indéterminée avec un moule de longueur déterminée comportant un nombre fini d'empreintes de dispositifs, on peut prévoir que l'évidement de la dernière languette 1a du tronçon de bande formée par le moule définisse une boucle 15 qui servira de moyen d'accrochage de la première languette du tronçon qui sera moulé juste après.

En effet, après avoir extrait le tronçon de bande qui vient d'être moulé et refroidi, on peut placer cette boucle 15 dans une empreinte terminale de ce moule qui est à l'extrémité longitudinale du moule opposée à celle où est logée l'empreinte ayant servi à former cette boucle. La boucle 15 est alors comme un noyau dans l'empreinte du moule qui est surmoulée lors de l'injection de la matière du tronçon suivant. On aura ainsi réalisé la liaison entre les divers tronçons de bandes produits par un moule à empreintes multiples.

En se reportant à nouveau à la figure 4, on voit qu'une bande de dispositifs présente sur sa face inférieure une pluralité de nervures 12, 13 qui sont régulièrement réparties tout au long de la bande. Ces nervures forment donc une sorte de denture et la partie centrale de la bande peut être comparée à une crémaillère qui peut donc coopérer avec un mécanisme d'entraînement. On peut imaginer la mise en oeuvre de nombreux moyens pour coopérer avec les dents de cette crémaillère et la répartition régulière des nervures constituent un moyen commode pour entraîner pas à pas cette bande, d'une amplitude égale à celle de la largeur d'une tablette porte repère.

Les figures 5 et 6 sont une illustration d'un distributeur adapté à la présentation pas à pas de chaque dispositif.

Le distributeur de la figure 5 se présente sous la forme d'un logement 20 pouvant recevoir un tronçon de bande en rouleau 21. Le boîtier du logement 20 comporte un mécanisme 22 passe-bande qui forme un guide pour l'extrémité 23 de la bande au-delà duquel le premier dispositif 24 de repérage peut faire saillie et être manuellement séparé de l'extrémité 23 de la bande. Un organe 25 permet de faire avancer pas à pas, manuellement la bande dans le guide 22.

Un tel distributeur présente l'avantage de pouvoir être logé dans une boîte à côté d'autres distributeurs du même type et si chaque bande porte un repère unique, une boîte contient l'assortiment de toutes les bandes (par exemple 16) permettant de réaliser tous les assemblages possibles de signes individuels de repérage. Une telle boîte présentera d'un même côté tous les organes 25 de chaque distributeur permettant ainsi un accès rapide et simple, d'une seule main à tous les dispositifs de repérage.

Le dessin de la figure 5 n'est qu'illustratif des moyens principaux d'un distributeur de repères individuels. Un mode de réalisation plus avantageux consiste à séparer le passe-bande 22 du boîtier de conditionnement de la bande elle-même. Ainsi l'invention s'étend également à, par exemple, un coffre (du genre coffre à outils comportant deux rangées de compartiments pour accueillir les bandes, et de chaque côté, au droit de chaque compartiment, les passebandes 22
La figure 6 illustre également schématiquement par une coupe le mécanisme 22. Celui-ci définit un passage de guidage 26 pour l'extrémité 23 de la bande. On reconnaît chacun des dispositifs 1 de l'invention pourvus des nervures inférieures 12 et 13. La paroi inférieure 27 de ce passage 26 est pourvue d'au moins une ouverture 28 pour le passage d'une lame souple 29 portée par la tirette 25. Cette tirette 25 est montée à coulissement dans le mécanisme 22 et un ressort 30 rappelle cette tirette 25 dans une position d'attente à l'encontre de son mouvement lors de son actionnement manuel.

On comprend donc qu'en fixant l'amplitude du mouvement possible de la tirette 25 à une valeur sensiblement égale à la distance séparant deux nervures 12 successives, un déplacement de celle-ci vers la droite de la figure 6, entraîne par la lame 29 un déplacement de cette même valeur de la bande 23. Le premier repère détachable 24 formant l'extrémité de cette bande est en porte-à-faux à l'extérieur du passage 26 et peut donc être saisi manuellement et détaché de cette bande. En relâchant la tirette 25, celle-ci est rappelée par le ressort 30 vers la gauche de la figure 6, la lame 29 étant flexible s'escamote au passage du couple de nervures 12, 13 suivant celui qu'elle a poussé.

Pour éviter que lors de la séparation manuelle du repère, la bande soit tirée vers la droite, on a placé une seconde lame courbe et flexible 31 en opposition à la lame 29 qui, lorsque la tirette 25 est en position d'attente, forme butée pour une nervure 13, au travers d'une seconde ouverture 32 que comporte la paroi 27. La portion 33 de paroi 27 entre les deux ouvertures 28 et 32 constitue la came permettant d'escamoter la lame 31 lors de la manoeuvre manuelle de la tirette vers la droite et donc de libérer l'entraînement de la bande. Pour introduire une nouvelle bande dans le passage 23, on procèdera de la même manière à l'effacement de cette butée 31 en tirant la tirette 25 vers la droite.

L'un des avantages de cette disposition réside dans le fait que la manoeuvre de la tirette, la séparation du porte-repère et sa mise en place sur un fil peuvent être réalisées d'une seule main.

On notera enfin un dernier intérêt de la structure en crémaillère de la bande, à savoir la possibilité de son entraînement précis entre une bobine de déroulement et une bobine d'enroulement devant une tête d'impression pour y imprimer les signes de repèrage (chiffres, lettres, couleurs, logos,...).

## Revendications

1. Dispositif de repérage de câbles ou conduits (9) constitué par une languette (1) souple dont chaque extrémité comporte un organe (2,3) de sa liaison avec l'autre extrémité lorsque la languette (1) est placée autour du câble (9), la languette (1) comportant une partie centrale (4) en forme de tablette de support pour un signe de repérage et deux pattes latérales (5,6) équipées à leur extrémité libre des organes de liaison (2,3), la tablette (4) étant reliée à chacune des pattes latérales (5,6) par une portion de cloison (7,8) de faible hauteur sensiblement perpendiculaire à la tablette et aux pattes, dont l'épaisseur (e) est inférieure à celle (E) de la tablette, caractérisé en ce que la tablette (4) comporte au moins une nervure (12, 13) sur sa face inférieure, plus étroite que la tablette (4) mesurée entre les cloisons de liaison (7,8).

2. Dispositif selon la revendication 1, caractérisé en ce que l'épaisseur (F) des pattes est supérieure à celle (e) de chaque cloison (7, 8).

3. Dispositif selon l'une des revendications 1 et 2, caractérisé en ce que la tablette (4) est décalée par rapport aux cloisons (7, 8) de liaison de sorte qu'une portion (10) de la tablette (4) est en projection au-delà de ces cloisons, tandis qu'il existe un évidement (11) égal à cette projection (10) entre ces cloisons de l'autre côté de la tablette (4).

4. Dispositif selon la revendication 3, caractérisé en ce que la tablette (4) comporte deux nervures (12, 13) parallèles, l'une d'elle étant située sous la portion (10) de tablette en projection au-delà des cloisons (7,8).

5. Ensemble de dispositif conformes à l'une quelconque des revendications précédentes réunis sous forme d'un tronçon de bande, caractérisé en ce qu'il possède des zones (14) frangibles entre chaque tablette de chaque dispositif successif.

6. Ensemble selon la revendication 5, caractérisé en ce que le dernier dispositif (1a) de chaque tronçon de bande possède à la place de son évidement (11) une boucle (15) pour sa liaison par surmoulage au tronçon suivant lors de la formation de ce dernier.

7. Ensemble selon la revendication 5 ou la revendication 6, caractérisé en ce que les nervures (12, 13) équipant la face inférieure de chaque tablette constituent, lorsque chaque dispositif appartient à un élément de tronçon de bande une denture de crémaillère d'entraînement de ce tronçon.

8. Distributeur (22) d'un ensemble de dispositifs réunis en tronçons de bande selon la revendication 7, caractérisé en ce qu'il comporte un couloir (26) de guidage d'une extrémité (23) de la bande dont la paroi (27) tournée vers la face inférieure de chaque tablette est pourvue d'au moins une ouverture (28) dans laquelle s'étend une lame (29) flexible solidaire d'une tirette (25) à actionnement manuel coulissante par rapport au couloir de guidage (26) l'extrémité de la lame (29) formant organe d'entraînement unidirectionnel pour l'extrémité de bande (23) introduite dans le couloir de guidage (26) en coopérant avec les nervures (12) susdites formant denture de crémaillère.

9. Distributeur selon la revendication 8, caractérisé en ce que la tirette (25) est attelée au couloir de guidage (26) par un organe élastique (30) de rappel tenant à s'opposer au mouvement d'actionnement manuel.

10. Distributeur selon la revendication 8 ou la revendication 9 caractérisé en ce qu'il comporte une seconde lame (31) attelée à la tirette (25) tournée vers l'arrière par rapport au mouvement d'avancement de la bande (23) dans le distributeur (22) et formant butée d'arrêt de la bande dans une position active lorsque la tirette (25) est dans sa position d'attente et dans une position inactive escamotée lorsque la tirette (215) est manoeuvrée manuellement.

## Patentansprüche

1. Vorrichtung zum Kennzeichnen von Kabeln oder Leitungen (9), bestehend aus einem biegsamen Streifen (1), dessen Enden jeweils ein Element (2, 3) zu ihrer Verbindung mit dem jeweils anderen Ende tragen, wenn der Streifen (1) um das Kabel (9) gelegt wird, wobei der Streifen (1) einen Mittelabschnitt in Form einer Platte zum Tragen eines Kennzeichens und zwei Seitenlaschen (5, 6) umfaßt, die an ihrem freien Ende mit dem jeweiligen Verbindungselement (2, 3) versehen sind, und wobei die Platte (4) mit jeder Seitenlasche (5, 6) über einen Wandabschnitt (7, 8) geringer Höhe verbunden ist, der im wesentlichen senkrecht zu der Platte und den Laschen gerichtet ist und dessen Dicke (e) geringer als die Dicke (E) der Platte ist, dadurch **gekennzeichnet,** daß die Platte (4) auf ihrer Unterseite mindestens eine Rippe (12, 13) trägt, diegemessen zwischen den Verbindungswänden (7, 8) - schmaler als die Platte (4) ist.

2. Vorrichtung nach Anspruch 1, dadurch **gekennzeichnet,** daß die Dicke (F) der Laschen größer als die Dicke (e) jeder Verbindungswand (7, 8) ist.

3. Vorrichtung nach einem der Ansprüche 1 und 2, dadurch **gekennzeichnet,** daß die Platte (4) gegenüber den Verbindungswänden (7, 8) derart versetzt ist, daß ein Abschnitt (10) der Platte (4) über diese Verbindungswände vorspringt, während auf der anderen Seite der Platte (4) zwischen den Verbindungswänden eine diesem Vorsprung (10) gleiche Aussparung (11) besteht.

4. Vorrichtung nach Anspruch 3, dadurch **gekennzeichnet,** daß die Platte (4) zwei parallele Rippen (12, 13) umfaßt, von denen eine unterhalb des Abschnittes (10) der Platte angeordnet ist, welcher über die Verbindungsenden (7, 8) hinaus vorspringt.

5. Anordnung von Vorrichtungen entsprechend einem der vorgenannten Ansprüche, wobei die Vorrichtungen in Form eines Gurtes miteinander verbunden sind, dadurch **gekennzeichnet,** daß der Gurt Bruchzonen (14) zwischen den Platten je zweier aufeinanderfolgender Vorrichtungen hat.

6. Anordnung nach Anspruch 5, dadurch **gekennzeichnet,** daß die letzte Vorrichtung (la) jedes Gurtes anstelle ihrer Aussparung (11) eine Schlaufe (15) zu seiner Verbindung mit dem folgenden Gurt durch Ausgießen während der Herstellung des folgenden Gurtes hat.

7. Anordnung nach Anspruch 5 oder 6, dadurch **gekennzeichnet,** daß die Rippen (12, 13) an der Unterseite jeder Platte jeweils einen Zahn einer Antriebsverzahnung für den Gurt bilden, solange die jeweilige Vorrichtung zu einem Gurtelement gehört.

8. Spendeeinrichtung für eine Anordnung von zu Gurten zusammengefaßten Vorrichtungen gemäß Anspruch 7, dadurch **gekennzeichnet,** daß sie zur Führung eines Endabschnittes (23) des Gurtes einen Führungsschacht (26) hat, dessen der Unterseite jeder Platte zugewandte Wand (27) mindestens mit einer Öffnung (28) versehen ist, in welche sich eine biegsame Klinge (29) erstreckt, die mit einer manuell zu betätigenden und gegenüber dem Führungsschacht (26) verschiebbaren Zugeinrichtung (25) verbunden ist, wobei das Ende der Klinge (29) ein unidirektional wirkendes Antriebselement für den in den Führungsschacht (26) eingeführten Endabschnitt des Gurtes (23) bildet, in dem sie mit den die Zähne der Verzahnung bildenden genannten Rippen (12) zusammenwirkt.

9. Spendeeinrichtung nach Anspruch 8, dadurch gekennzeichnet, daß die Zugeinrichtung (25) mit dem Führungsschacht (26) über ein elastisches Rückstellorgan (30) verbunden ist, welches versucht, der manuellen Betätigungsbewegung entgegenzuwirken.

10. Spendeeinrichtung nach Anspruch 8 oder Anspruch 9, dadurch gekennzeichnet, daß sie eine zweite mit der Zugeinrichtung (25) verbundene Klinge (31) umfaßt, die gegenüber der Vorschubbewegung des Gurtes (23) in dem Spender (22) nach rückwärts gerichtet ist und in einer aktiven Position einen Halteanschlag für den Gurt bildet, wenn die Zugeinrichtung (25) in ihrer Wartestellung ist, und in einer inaktiven Position ausgerückt ist, wenn die Zugeinrichtung (25) manuell betätigt wird.

## Claims

1. A device for identifying cables or conduits (9) which is formed by a flexible tongue portion (1), each end of which comprises a member (2, 3) for connecting it to the other end when the tongue portion (1) is placed around the cable (9), the tongue portion (1) comprising a central part (4) in the form of a support plate portion for an identification sign and two lateral tabs (5, 6) which are provided at their free ends with the connecting members (2, 3), the plate portion (4) being connected to each of the lateral tabs (5, 6) by a connecting wall portion (7, 8) of small height which is substantially perpendicular to the plate portion and to the tabs, the thickness (e) thereof being less than that (E) of the plate portion, characterised in that the plate portion (4) comprises at least one rib (12, 13) on its lower face, which is narrower than the plate portion (4) as measured between the connecting wall portions (7, 8).

2. A device according to claim 1 characterised in that the thickness (F) of the tabs is greater than that (E) of each connecting wall portion (7, 8).

3. A device according to one of claims 1 and 2 characterised in that the plate portion (4) is offset with respect to the connecting wall portions (7, 8) in such a way that a part (10) of the plate portion (4) is in projecting relationship beyond said connecting wall portions, while there is a recess (11) equal to said projection (10) between said connecting wall portions on the other side of the plate portion (4).

4. A device according to claim 3 characterised in that the plate portion (4) comprises two parallel ribs (12, 13), one thereof being disposed beneath the part (10) of the plate portion, which is in projecting relationship beyond the connecting wall portions (7, 8).

5. An assembly of devices according to any one of the preceding claims which are joined together in the form of a strip portion, characterised in that it has frangible zones (14) between each plate portion of each successive device.

6. An assembly according to claim 5 characterised in that the last device (la) of each strip portion has in place of its recess (11) a loop (15) for connection thereof to the following strip portion by being moulded on to same in the operation for forming the following strip portion.

7. An assembly according to claim 5 or claim 6 characterised in that, when each device belongs to an element of a strip portion, the ribs (12, 13) on the lower face of each plate portion constitute a rack tooth arrangement for entraining said strip portion.

8. A dispenser (22) for an assembly of devices which are joined together in the form of strip portions according to claim 7 characterised in that it comprises a passage (26) for guiding an end (23) of the strip, whose wall (27) which is towards the lower face of each plate portion is provided with at least one opening (28) into which extends a flexible blade (29) fixed with respect to a manually actuable pull member (25) which is slidable with respect to the guide passage (26), the end of the blade (29) forming a unidirectional entrainment member for the strip end (23) which is introduced into the guide passage (26) by co-operating with said ribs (12) forming the rack tooth arrangement.

9. A dispenser according to claim 8 characterised in that the pull member (25) is coupled to the guide passage (26) by a resilient return member (30) operable to resist the manual actuation movement.

10. A dispenser according to claim 8 or claim 9 characterised in that it comprises a second blade (31) coupled to the pull member (25) and directed rearwardly with respect to the advance movement of the strip (23) in the dispenser (22) and forming a stop abutment for the strip in its active position when the pull member (25) is in its waiting position and in a retracted inactive position when the pull member (25) is manually operated.
